# FASCICULE DE BREVET EUROPEEN

(11) **EP 2 536 973 B1**
(45) Date de publication et mention de la délivrance du brevet: **01.06.2016**
(21) Numéro de dépôt: 11705480.9
(22) Date de dépôt: 07.02.2011
(51) Int. Cl.: F21S 8/10, G02B 17/06, F21Y 105/00, F21W 101/12, F21W 101/14

(54) **SYSTÈME OPTIQUE DE VÉHICULE AUTOMOBILE**
OPTISCHES SYSTEM FÜR EIN KRAFTFAHRZEUG
OPTICAL SYSTEM FOR A MOTOR VEHICLE

(30) Priorité: 19.02.2010 FR 1051229
(43) Date de publication de la demande: 26.12.2012
(73) Titulaire: Valeo Vision, 93012 Bobigny Cedex (FR)
(72) Inventeur: DUBOSC, Christophe, F-93250 Villemomble (FR); PAUTY, Etienne, F-75019 Paris (FR); DE LAMBERTERIE, Antoine, F-75019 Paris (FR)
(86) Numéro de dépôt international: PCT/EP2011/051736
(87) Numéro de publication internationale: WO 2011/101268

(56) Documents cités:
- EP-A1- 0 756 132
- EP-A2- 1 487 025
- EP-A2- 2 105 655
- DE-U1- 20 207 799
- GB-A- 2 405 755
- US-A1- 2008 068 852
- US-A1- 2009 097 234

## Description

La présente invention porte sur un système optique, notamment pour véhicule automobile, tel qu'un dispositif d'éclairage et/ou de signalisation ayant notamment une fonction photométrique utile pour la circulation sur route du véhicule, permettant au véhicule d'être vu par d'autres véhicules ou au conducteur dudit véhicule de voir à l'extérieur.

Les systèmes traditionnels de signalisation visuelle ou d'éclairage pour véhicule automobile comprennent un boîtier renfermant une source de lumière ponctuelle telle qu'une ampoule et une optique pour focaliser le faisceau dans une direction principale. La face externe du boîtier peut présenter des formes variées et peut par exemple prolonger harmonieusement les courbes de la carrosserie ce qui contribue à l'esthétique du véhicule

Ces systèmes traditionnels émettent de la lumière à partir d'une source ponctuelle. Des dispositifs optiques ont alors été développés pour étendre la surface perçue comme étant la zone d'émission. Cependant ces dispositifs optiques ne permettent pas de donner un rendu homogène de l'émission quelle que soit la direction d'observation.

Or, pour des raisons de visibilité du véhicule et donc de sécurité ainsi que pour des raisons d'esthétique, il est souhaitable d'émettre de la lumière depuis une source surfacique et de procurer un rendu visuel homogène de cette source quelle que soit la direction d'observation.

On connaît par ailleurs des sources surfaciques de lumière, telles que les diodes électroluminescentes organiques (OLED). Cependant, les OLED classiques présentent une luminance trop faible pour pouvoir être utilisées dans une application de signalisation ou d'éclairage routier. Typiquement, la luminance fournie par les OLED classiques est de l'ordre de 1000Cd/m² alors qu'il faudrait 5000 à 10000 Cd/m² pour satisfaire aux exigences de réglementation photométrique en matière de signalisation routière.

Pour remédier à cet inconvénient, il a été proposé des OLED modifiées pour augmenter fortement la directivité d'émission de l'OLED. Le diagramme d'émission est alors non lambertien et le flux lumineux est envoyé dans une direction optique privilégiée, améliorant de ce fait la luminance dans cette direction. Par exemple, le document FR 2 926 677 divulgue un dispositif de diode électroluminescente organique émettant un faisceau lumineux présentant une forte directivité. Une telle diode électroluminescente organique comprend entre ces deux électrodes différentes couches, notamment une couche émettrice de lumière, une couche favorisant le transport des électrons jusqu'à la couche émettrice et une couche favorisant le transport des trous jusqu'à la couche émettrice. L'ensemble de ces couches constitue une microcavité dont l'épaisseur est ajustée pour créer une résonance optique. Il résulte d'une telle structure une émission d'un faisceau de lumière présentant une forte directivité.

Ces OLED modifiées présentent plusieurs inconvénients particulièrement pénalisants. Ces diodes électroluminescentes organiques comprennent aujourd'hui des petites molécules, car elles sont les plus efficaces et davantage adaptées à la réalisation d'une fonction de signalisation dans un espace limité, par exemple une aile arrière de véhicule. Cependant, ces molécules doivent être protégées des molécules d'eau et d'oxygène, ce qui est réalisé avec des lames de verre. Les OLEDs utilisées pour réaliser une fonction de signalisation comprennent donc une lame de verre protectrice en contact avec la couche émettrice. Les lames de verre limitent fortement les formes possibles des diodes électroluminescentes organiques. Les OLEDs doivent donc avoir des surfaces planes ou à la limite des surfaces réglées et elles ne peuvent donc pas consister en un écran ayant n'importe quelle surface gauche comme une glace courante de dispositif d'éclairage et/ou de signalisation d'un véhicule automobile. Ceci pose donc des problèmes de conception. En outre, la direction privilégiée d'émission du faisceau est nécessairement normale au plan de l'OLED. Ces limitations induisent de fortes contraintes tant sur la forme du système incluant l'OLED que sur l'orientation de la plaque qui doit être normale à la direction optique privilégiée. En pratique, le champ d'application de ces OLED modifiées est donc à priori restreint.

Pour échapper à ces contraintes d'orientation et de planéité de la plaque, des solutions ont été développées pour créer une OLED sur un substrat souple. Ces OLED offrent donc une bonne liberté de choix concernant la forme qui leur est donnée. Elles peuvent en particulier présenter une surface externe arrondie ou incurvée. Elles peuvent par conséquent équiper un véhicule pour assurer une bonne continuité de forme entre la carrosserie et le système de visualisation. Cependant, la luminance de ces OLED souples demeure relativement faible et sont difficilement voir non utilisables pour réaliser des fonctions d'éclairage d'habitacle, et encore moins des fonctions photométriques telles que des fonctions de signalisation ou des fonctions d'éclairage.

D'autres systhèmes optiques de véhicules automobiles sont connus de EP 2 105 655 et EP 0 756 132.

Il existe donc un besoin consistant à offrir un système permettant d'émettre de la lumière depuis une zone surfacique avec une luminance améliorée et un rendu homogène quelle que soit la direction d'observation, tout en limitant les contraintes de forme imposées au système.

La présente invention se propose de résoudre au moins l'un parmi les problèmes de l'art antérieur évoqués ci-dessus.

A cet effet, on prévoit selon l'invention un système optique de véhicule automobile, notamment d'un dispositif de signalisation et/ou d'éclairage définit par le jeu de revendications.

Ainsi la face de sortie, perçue par un observateur comme étant la surface émettrice peut être librement inclinée et orientée par rapport à la direction optique privilégiée. La direction principale peut également être distincte de la direction privilégiée. L'invention offre alors une grande liberté de choix concernant la forme des faces externes du véhicule. On peut notamment prévoir des faces de sortie de guide inclinées et/ou courbes pour suivre le galbe de la carrosserie du véhicule.

En outre, l'invention a pour avantage d'offrir une répartition très homogène de la lumière sur l'ensemble de la face de sortie c'est-à-dire que toute la surface de la face de sortie procure la même luminance dans une direction considérée. Ainsi un observateur n'identifie pas de discontinuité sur la face de sortie et ceci quelle que soit sa direction d'observation. Cet avantage renforce la visibilité du véhicule et améliore son esthétique.

De manière générale, le système optique selon l'invention permet de conserver les mêmes caractéristiques d'homogénéité que celles de la source surfacique. Ainsi, si la source surfacique est très homogène, comme c'est le cas des OLEDs, la face de sortie sera également très homogène.

Le système selon l'invention pourra en outre présenter, de manière facultative, au moins l'une quelconque des caractéristiques suivantes :
- Le système peut comprendre une pluralité d'OLED juxtaposées pour constituer une zone d'émission surfacique. Cela permet également de suivre plus finement le galbe d'une glace de fermeture d'un dispositif d'éclairage et/ou de signalisation, tel qu'un projecteur, encore appelé phare, ou bien d'un feu de signalisation.
- La paroi avant de la source surfacique de lumière est sensiblement plane. La direction principale d'émission est sensiblement normale à la paroi avant de la source surfacique. Cela permet d'utiliser certaines technologies d'OLEDs fortement directrice, où les OLEDs sont recouvertes d'une lame de verre.
- La face d'entrée du guide optique recouvre au moins en partie la paroi avant de la source surfacique. De préférence, la face d'entrée est disposée directement sur la paroi avant, à savoir en contact.
- La face d'entrée est orientée par rapport à la face de sortie pour que la lumière pénétrant par la face d'entrée parvienne principalement directement à la face de sortie. Les contraintes d'orientation et de planéité sont donc transférées sur la face d'entrée, laissant une grande liberté dans l'orientation et la forme de la face avant.
- De préférence, le système est agencé pour que la lumière pénétrant par la face d'entrée soit principalement réfléchie sur la face de réflexion de manière à parvenir à la face de sortie avec une incidence qui permet que l'intensité de la lumière en sortie du système soit maximale selon une direction sensiblement identique à la direction optique privilégiée. Les contraintes d'orientation et de planéité sont donc transférées sur la face de réflexion.
- L'aire d'émission de la source surfacique de lumière est supérieure à 1 cm². Pour améliorer la visibilité de la fonction, cette surface peut être supérieure à 10 cm².
- La source lumineuse présente une forte directivité d'émission dans la direction perpendiculaire à sa surface émettrice, comparativement aux diodes électroluminescentes lambertiennes.
- Dans la direction perpendiculaire à sa surface émetrice, la source lumineuse a une luminance d'au moins 5 000 Cd/m2, de préférence d'au moins 10 000 Cd/m2. Il existe aujourd'hui des OLED comportant des moyens leur conférant cette directivité et cette luminance. Par exemple, il est possible d'utiliser des OLEDs tels que celles décrites dans le brevet FR2926677.
- La forte directivité de la source lumineuse surfacique est caractérisée par le fait que la loi d'intensité lumineuse de cette source en fonction de l'angle d'émission θ, est une loi du type :
   cos(θ)^n ;
   n étant une puissance variant entre 10 et 20.
   par « du type cos(θ)^n », on entend une fonction de l'angle d'émission θ, évoluant de la même manière que la fonction cos(θ)^n
   θ=0 correspond à la direction principale perpendiculaire à la surface de la OLED.
- Une portion de la face externe comporte un masque optique recouvrant partiellement le guide optique de sorte que la portion de la face externe non masquée définisse la face de sortie. L'invention permet ainsi de réduire la surface perçue comme étant émettrice de lumière. En outre, elle permet de concentrer sur une zone restreinte la lumière émise par le système améliorant de ce fait la luminance de cette zone.
- La face de sortie est galbée ou arrondie. De manière alternative ou additionnelle, la normale à la face de sortie est inclinée par rapport à la direction optique privilégiée. De manière alternative ou additionnelle, la face de sortie forme un contour, de préférence un anneau ou le pourtour d'une éllipse ou d'un polygone. Le contour peut être fermé ou ouvert.
- Le système comporte des reliefs diffusants situés sur la face de sortie et agencés pour faire apparaître des motifs, préférentiellement des lignes ou des points. De manière alternative ou additionnelle, il comporte des reliefs diffusants situés à l'intérieur du guide optique et conformés pour former des motifs volumiques.
- La face externe du guide est recouverte au moins en partie d'une couche de protection, portée par exemple par un boîtier à l'intérieur duquel est logé le système.
- Préférentiellement, le système permet la réalisation d'une fonction de signalisation tel que : une fonction de signalisation de position du véhicule, une fonction de signalisation de changement de direction, une fonction de signalisation de recul, signalisation de freinage, une fonction de signalisation de position en cas de brouillard. Ce système peut ainsi former un feu de stop ou un feu de stop surélevé ou un clignotant ou un feu de recul.
- Le système permet d'assurer une fonction d'éclairage de la route, tel qu'une fonction de faisceau route, une fonction d'éclairage de croisement, une fonction d'éclairage antibrouillard,
- Le système permet par exemple d'assurer une fonction d'éclairage de l'habitacle.
- Le système est agencé pour réaliser une lumière intérieure de décoration dans l'habitacle du véhicule.

L'invention a également pour objet un projecteur ou un feu de signalisation de véhicule automobile comprenant un système optique tel que précédemment décrit.

L'invention a également pour objet un véhicule équipé d'un système optique de véhicule automobile selon l'une quelconque des caractéristiques précédentes. De préférence, le véhicule comporte une carrosserie présentant une forme sensiblement continue au niveau de la jonction entre la face externe du système optique ou d'éclairage et la carrosserie. C'est-à-dire que la surface extérieure du système optique est dans le prolongement extérieur de la carrosserie.

On prévoit un procédé de conception d'un système optique de véhicule automobile, notamment d'un dispositif de signalisation et/ou d'éclairage, comprenant les étapes consistant à :
- imposer une direction optique privilégiée selon laquelle l'intensité de la lumière en sortie dudit système optique est maximale,
- imposer la forme d'une face externe du système, cette face n'étant pas contenue dans un plan sensiblement normal à la direction optique privilégiée,
- disposer une source surfacique de lumière présentant une paroi avant et émettant une lumière dont l'intensité est maximale selon une direction principale d'émission,
- prévoir un guide optique comprenant une face d'entrée et une face de sortie formant au moins en partie la face externe du système, de sorte que la lumière émise par la source surfacique pénètre dans le guide par la face d'entrée et s'échappe du guide par la face de sortie,
- définir la configuration du guide optique de sorte que l'intensité de la lumière en sortie dudit système optique soit maximale selon une direction sensiblement identique à la direction optique privilégiée.

D'autres caractéristiques, buts et avantages de la présente invention apparaîtront à la lecture de la description détaillée qui va suivre, et en regard des dessins annexés, donnés à titre d'exemples non limitatifs et sur lesquels :
La figure 1 est une vue en perspective d'un premier exemple de système selon l'invention.
La figure 2 est une vue en coupe du premier exemple illustré en figure 1 et dans lequel la propagation des rayons optiques du faisceau est schématisée.
La figure 3 est une vue en perspective d'un deuxième exemple de système selon l'invention.
La figure 4 est une vue en perspective d'un troisième exemple de système selon l'invention.
La figure 5 est une vue en coupe du troisième exemple illustré en figure 4 et dans lequel la propagation des rayons optiques du faisceau est schématisée.
La figure 6 illustre un exemple de diode électroluminescente organique.

Le système optique de véhicule automobile, notamment d'un dispositif de signalisation et/ou d'éclairage selon l'invention est agencé pour émettre une lumière dont l'intensité est maximale selon une direction optique privilégiée 20 donnée. Cette direction optique privilégiée 20 est imposée lors de la conception du système. En pratique, cette direction est le plus souvent horizontale. Lorsque le système a une fonction de feu de stop, de feu de recul ou d'éclairage en avant du véhicule, cette direction optique principale correspond généralement à l'axe de la route au niveau ou en avant du véhicule ou bien à la direction de déplacement du véhicule. La direction optique principale peut également être définie par un système de cartographie, ou un capteur de rotation du volant ou des roues, ou un capteur de courbure de la route (capteur de lignes blanches, etc.).

Le système présente une face externe qui n'est pas contenue dans un plan sensiblement normal à la direction optique privilégiée 20. Cette face externe peut ainsi être inclinée ou non par rapport à la direction optique privilégiée, plane ou non etc. Plusieurs exemples de faces externes seront décrits par la suite en référence aux figures.

De manière caractéristique, le système comporte une source surfacique de lumière.

On appelle source surfacique de lumière une source dont la zone génératrice de lumière s'étant sur une surface. Cette source n'est donc pas ponctuelle et se différencie en ce sens des sources de lumière traditionnelles faisant par exemple intervenir une ampoule. En effet, dans une ampoule la zone génératrice de lumière est limitée au filament de l'ampoule. Par exemple, cette source surfacique peut avoir une surface supérieure à 1 cm², voire à 10 cm².

Dans le cadre de l'invention, la source surfacique peut par exemple être une diode électroluminescente organique habituellement désignée par son acronyme anglo-saxon OLED. De manière connue une OLED est une diode généralement composée d'une couche de matière organique semi-conductrice, comprenant par exemple des atomes de carbone, d'hydrogène, d'oxygène et d'azote, interposée entre une cathode métallique et une anode transparente. Cet ensemble multicouches repose sur un substrat le plus souvent en verre ou en matière plastique. Lorsqu'elle est parcourue par un courant électrique, la couche de matière organique semi-conductrice émet de la lumière qui est propagée hors de l'OLED à travers l'anode et/ou la cathode.

Il existe des techniques connues qui consistent par exemple à augmenter fortement la directivité d'émission dans la direction perpendiculaire à la plaque de l'OLED 30. Typiquement, cela permet d'augmenter la luminance d'un facteur compris entre 2 et 10. On obtient ainsi aisément une luminance de l'ordre de 10.000Cd/m².

Ainsi, la source surfacique utilisée dans le cadre de l'invention est agencée de sorte que la lumière émise est maximale selon une direction sensiblement normale à la paroi avant de l'OLED.

Un exemple d'OLED est illustré en figure 6. Le dispositif 60 de diode électroluminescente organique représenté comprend une diode électroluminescente organique 62 et un générateur de tension électrique 61. La diode électroluminescente organique comprend plusieurs couches : une cathode 63, une anode 65 et une couche organique 64. Lorsque la couche organique est soumise à une tension électrique, elle émet un rayonnement lumineux 66 se propageant au travers de l'anode 65 qui est transparente relativement à ce rayonnement. La couche organique peut éventuellement comprendre différentes strates 641 à 645 en matériaux organiques différents. De préférence, on utilise des diodes électroluminescentes organiques comprenant des strates supplémentaires. En plus de la strate 643 émettrice de lumière, la couche organique comprend une strate 641 favorisant le transport des électrons jusqu'à la strate émettrice 643 et une strate 645 favorisant le transport des trous, à savoir des absences d'électrons, jusqu'à la strate émettrice 643. La couche organique peut aussi comprendre une strate 642 bloquant les trous provenant des strates inférieures, 643 à 645, et une strate 644 bloquant les électrons provenant des strates supérieures 641 à 643. L'ensemble de ces strates constitue une microcavité dont l'épaisseur est ajustée pour créer une résonance optique. Ainsi, on réalise des réflecteurs interférentiels sélectifs qui constituent des cavités résonnantes. Par exemple, on peut utiliser une diode électroluminescente organique du type décrit dans le document FR 2 926 677 mentionné plus haut.]

Le système comprend également un guide optique 1.

On désigne par guide optique une pièce à l'intérieur de laquelle des rayons lumineux se propagent depuis une face d'entrée jusqu'à une face de sortie. D'autres faces, désignées faces internes peuvent assurer par réflexion interne une propagation des rayons à l'intérieur du guide jusqu'à la face de sortie. Notamment la couleur, la forme ou l'intensité des faisceaux ne sont pas substantiellement modifiés. L'observateur a alors l'impression que toute la face de sortie est éclairée et que cette face correspond à une source lumineuse.

Au sens de la présente invention un guide n'est pas forcément cylindrique. Il désigne de manière générale des matériaux transparents qui peuvent être de forte épaisseur, ce qui inclus des tubes, des nappes ou des pièces massives.

Le guide optique peut être verre ou en poly méthacrylate de méthyle (PMMA) par exemple.

Le système est agencé de sorte que la lumière émise par la source surfacique pénètre dans le guide par la face d'entrée 2 et s'échappe du guide par la face de sortie 3.

La face d'entrée 2 du guide recouvre au moins en partie la paroi avant de l'OLED 30. De préférence la face d'entrée 2 est plaquée contre la paroi avant de l'OLED 30. De préférence, les contours de la face d'entrée du guide sont être aussi proche que possible de ceux de la source surfacique.

La face de sortie 3 n'est donc pas contenue dans un plan sensiblement normal à la direction optique privilégiée 20. L'orientation et la forme de cette face de sortie 3 peut donc être imposée lors de la conception du véhicule, pour répondre par exemple à des contraintes de style ou d'encombrement. Les exemples qui suivent feront apparaître des formes variées pour la face de sortie 3. On peut notamment prévoir que la face de sortie 3 soit arrondie, incurvée, inclinée etc, pour suivre le galbe de la carrosserie du véhicule.

Par exemple, d'une manière générale dans la présente invention, la face de sortie 3 peut former au moins en partie la face externe du système optique, celui-ci donnant directement sur l'extérieur du véhicule. La face de sortie 3 du guide peut également épouser au moins en partie la forme de la glace de fermeture d'un boîtier de projecteur et/ou de feu de signalisation de véhicule automobile. Egalement, ce système peut être contenu dans le boîtier d'un projecteur ou d'un feu de signalisation de véhicule automobile, sans être en contact avec la glace de fermeture de ce boîtier ; pour des raison d'agencement ou d'esthétisme, cette face de sortie peut avoir un galbe imposé par la conception de ce projecteur ou de ce feu, par exemple en raison de la forme du boîtier, du galbe de la glace de fermeture, un forme particulière désirée.

Le guide est conformé de sorte que l'intensité de la lumière en sortie du système soit maximale selon une direction sensiblement identique à la direction optique privilégiée 20.

L'invention permet ainsi d'émettre depuis une surface de grande dimension, perçue comme étant une surface éclairante, avec une luminance satisfaisante dans la direction optique privilégiée 20 tout en s'affranchissant de contraintes liées à l'orientation ou à la forme de la face externe. L'esthétique externe du système optique selon l'invention peut ainsi être librement conçue.

En outre, l'invention a pour avantage d'offrir une répartition très homogène de la lumière sur l'ensemble de la face de sortie 3 quelle que soit la direction d'observation. Ainsi, un observateur n'identifie pas de discontinuité sur la face de sortie 3 qu'il perçoit comme étant la surface d'émission de la lumière.

Un premier exemple de réalisation va maintenant être décrit en référence aux figures 1 et 2.

Dans cet exemple de réalisation, la face de sortie 3 du guide est inclinée.

Le guide est agencé de sorte que la lumière pénétrant par la face d'entrée 2 parvienne principalement de manière directe à la face de sortie 3. Des réflexions sur les faces internes 4 du guide ne sont bien sûr pas exclues. Cependant la majeure partie des rayons parvient sans réflexion à la face de sortie 3. Plus le guide est fin, plus les rayons sont réfléchis sur les parois.

L'OLED 30 est plaquée contre la face d'entrée 2 du guide. Elle émet une luminance accrue dans une direction 31 sensiblement normale au plan dans lequel elle s'entend. Typiquement, ce plan correspond à la plaque de l'OLED, c'est-à-dire à la couche formant le substrat de l'OLED.

La face d'entrée 2 est orientée par rapport à la face de sortie 3 de sorte que le guide dévie la lumière dans la direction optique privilégiée 20. Plus particulièrement, un rayon lumineux 7 émis par la source surfacique pénètre dans le guide par la face d'entrée 2 et atteint la face de sortie 3 avec un angle d'incidence 8 par rapport à la normale 17 à cette face de sortie 3. Par réfraction au niveau de la face de sortie 3, le rayon lumineux incident 7 est réfracté et se propage vers l'extérieur avec un angle de réfraction 10 par rapport à la normale 17 qui lui donne une direction 9 sensiblement identique à la direction optique privilégiée 20. L'homme du métier, de par ses connaissances générales en optique, saura sans difficulté calculer l'orientation à donner à la face d'entrée 2 en fonction de la forme et de l'orientation de la face de sortie 3, ainsi que de l'indice de réfraction des milieux à l'intérieur desquels se propage la lumière.

En orientant la face d'entrée 2, on obtient donc une intensité lumineuse maximale dans une direction correspondant sensiblement à la direction optique privilégiée 20, typiquement l'axe de la route.

Dans cet exemple particulier, la face de sortie 3 forme un contour fermé. Ce contour forme un anneau. Le guide comprend ainsi des parois intérieures 5 et des parois extérieures 6. De préférence, mais de manière non limitative, elles sont polies et ne comprennent pas de revêtement, ce qui suffit généralement à assurer des réflexions totales à l'intérieur du guide. D'autres formes de contour fermé peuvent évidement être envisagées comme par exemple un contour polygonal, elliptique etc. L'invention permet également de réaliser des contours non fermés ou toute autre forme géométrique.

L'invention offre également une grande liberté de choix quant à l'inclinaison de la face de sortie 3. La face de sortie 3 peut également être arrondie, incurvée ou galbée. La face de sortie 3 peut à la fois être inclinée et arrondie, incurvée, galbée etc.

Dans cet exemple, la face de sortie 3 constitue en totalité la face externe du système.

En référence à la figure 3, un autre mode de réalisation va maintenant être décrit. Dans ce mode de réalisation, la face externe 3 n'est pas inscrite dans un plan et présente des reliefs. Ces reliefs sont par exemples des marches 16 d'escaliers qui procurent un effet visuel de relief et de profondeur.

Ces marches sont réparties sur un contour. Ce contour est par exemple fermé et définit un anneau.

L'invention donne l'impression que la lumière est directement émise par la face de sortie 3 du guide, ce qui procure un effet de volume et de profondeur original et esthétique.

La fabrication du système est particulièrement simple puisqu'il suffit de faire coopérer la face d'entrée 2 du guide avec la paroi avant de l'OLED 30 et d'orienter la face d'entrée 2 de sorte à ce que l'intensité de la lumière soit maximale selon la direction optique privilégiée 20.

Un autre mode de réalisation va maintenant être décrit en référence aux figures 4 et 5. Dans ce mode de réalisation, le guide 1 comporte une face de réflexion 11 orientée de sorte à recevoir la lumière ayant pénétrée dans le guide par la face d'entrée 2 et orientée de sorte à diriger cette lumière vers la face de sortie 3 par réflexion.

Ainsi, le guide est conformé pour que la lumière parvienne par réflexion à la face de sortie 3 et soit transmise par réfraction à travers cette face de sortie 3 de sorte à présenter une intensité maximale selon la direction optique privilégiée 20. De manière particulièrement avantageuse, on peut ainsi obtenir une luminance satisfaisante dans la direction optique privilégiée 20 tout en s'affranchissant des contraintes d'orientation au niveau des faces de sortie et d'entrée.

Les contraintes d'orientation et de positionnement sont ainsi transférées à la face de réflexion 11. Un homme du métier, en utilisant ses connaissances générales en optique, parviendra sans mal à orienter la face de réflexion 11.

Dans cet exemple, la face de sortie 3 est adjacente à la face d'entrée 2 et la face de réflexion 11 est opposée à la face d'entrée 2.

La figure 5 comprend un schéma faisant apparaître le trajet d'un rayon lumineux émis par la source surfacique. Le rayon incident 7 est émis par l'OLED 30 suivant une direction 31 normale au plan dans lequel elle s'étend. Le rayon 7 se propage alors dans le guide et parvient principalement de manière directe à la face de réflexion 11. Le rayon incident 7 au niveau de la face de réflexion 11 est réfléchi vers la face de sortie 3. Par réfraction, ce rayon réfléchi 12 est dévié au niveau de l'interface formée par la face de sortie 3 et s'en échappe avec une direction sensiblement identique à la direction optique privilégiée 20.

Dans cet exemple non limitatif, la face de sortie 3 est galbée. Le guide présente en outre une face opposée 14 à la face de sortie 3. Cette face opposée 14 est également galbée. Cette face opposée 14 n'étant pas plane, elle ne peut recevoir l'OLED 30. L'OLED 30 est alors disposée sur une surface plane qui, dans cet exemple est adjacente d'une part à la face de sortie 3 et d'autre part à la face opposée 14. La section du guide dans un plan normal à la plaque de l'OLED 30 présente une forme de quadrilatère dont deux cotés opposés sont parallèles et dont l'un des autres cotés est perpendiculaire aux deux cotés parallèles.

Cet exemple de réalisation illustre clairement les avantages procurés par l'invention en terme de liberté d'esthétique. Les faces d'entrée et de sortie peuvent en effet être librement orientées. En outre la face de sortie 3 et la face 14 qui lui est opposée peuvent présenter des formes totalement arbitraires et notamment non contenues dans un plan.

On peut ainsi répondre à des contraintes exigeantes en terme d'encombrement et/ou d'esthétique. Ce mode de réalisation s'avère par exemple particulièrement avantageux pour réaliser des feux de stop surélevés. Ces feux de stop sont souvent placés contre la vitre du hayon arrière. Il est bien souvent souhaitable de libérer la face tournée vers l'intérieur de l'habitacle à la fois de l'OLED 30 et à la fois des connexions électriques de cette dernière. L'invention permet de reporter l'OLED 30 ainsi que ses connexions électriques sur une face non tournée vers l'intérieur de l'habitacle.

De manière facultative, l'invention peut également comprendre les caractéristiques suivantes qui peuvent être combinées avec chacun des modes de réalisation décrits précédemment.

La face externe peut comprendre un masque 15 empêchant la lumière de s'échapper et réduisant ainsi surface de la face de sortie 3. Cela permet par exemple d'arrêter des rayons parasites qui s'échapperaient du guide directement à proximité de la source surfacique. Cela permet d'améliorer la netteté de la zone éclairante du guide. Typiquement, un masque peut être constitué par un revêtement réfléchissant recouvrant une portion du guide. Dans le mode de réalisation illustré en figures 4 et 5, ce masque 15 peut par exemple recouvrir le guide depuis la face d'entrée 2, s'étendre sur la face de sortie 3 et s'interrompre sur cette dernière pour en laisser libre uniquement une portion inférieure. Cette portion inférieure correspond à la zone principale sur laquelle les rayons réfléchis 12 par la face de réflexion 11 parviennent directement à la face de sortie 3.

Dans certains mode de réalisation, lorsque le système est monté sur un véhicule, la face externe est disposée au contact du milieu ambiant ou bien est recouverte par une couche de protection, formant par exemple une portion d'une glace de fermeture d'un boîtier à l'intérieur duquel est logé le système.

De manière additionnelle ou cumulée aux reliefs diffusants situés en surface de la face de sortie 3, le guide peut en outre comporter des reliefs diffusants situés à l'intérieur même du guide et conformés pour former des motifs volumiques. Ces reliefs situés à l'intérieur et/ou sur la surface du guide offrent de très nombreuses possibilités de style, permettant ainsi d'améliorer et de différencier l'esthétique du véhicule lorsque la source de lumière est activée.

Le système selon l'invention reçoit pour application particulièrement avantageuse un feu de stop ou un clignotant ou un feu de recul ou un feu de stop surélevé et centré de type CHMSL acronyme anglo-saxon de Center High-Mount Stop Light. Plusieurs systèmes selon l'invention peuvent être rassemblés dans un même module de signalisation et/ou d'éclairage, chacun des systèmes assurant une fonction de signalisation et/ou d'éclairage distincte. Un module peut en effet incorporer au moins deux parmi les fonctions suivantes : feu de recul, feu de stop, clignotant, éclairage etc.

Le système selon l'invention permet par exemple d'assurer une bonne continuité de forme à la jonction entre la surface perçue comme étant la surface émettrice et la carrosserie. Il peut ainsi s'intégrer parfaitement dans une carrosserie fortement galbée.

Un procédé de conception d'un système de visualisation pour véhicule automobile est prévu. Ce procédé comprend les étapes suivantes :
- On impose une direction optique privilégiée 20 selon laquelle l'intensité de la lumière est maximale.
- On impose la forme de la face de sortie du système. Cette forme peut être imposée par l'esthétique à donner au véhicule, par exemple pour suivre le galbe de la carrosserie. La face de sortie est destinée à demeurer visible depuis l'extérieur lors du fonctionnement. La face de sortie n'est pas contenue dans un plan sensiblement normal de la direction optique privilégiée 20.
- On recouvre la paroi avant de la source surfacique 30 avec la face d'entrée 2 du guide optique 1.
- On configure le guide 1 en orientant la face d'entrée 2 et / ou l'éventuelle face de réflexion 11, de sorte que l'intensité de la lumière en sortie du système soit maximale selon une direction sensiblement identique à la direction optique privilégiée 20.

### REFERENCES

- 1.: Guide optique
- 2.: Face d'entrée
- 3.: Face de sortie
- 4.: Face interne
- 5.: Paroi intérieure
- 6.: Paroi extérieure
- 7.: Rayon incident
- 8.: Angle d'incidence
- 9.: Rayon réfracté
- 10.: Angle de réfraction
- 11.: Face de réflexion
- 12.: Rayon réfléchi
- 13.: Angle de réflexion
- 14.: Face opposée
- 15.: Masque
- 16.: Marche
- 17.: Normale à la face de sortie

- 20.: Direction optique privilégiée

- 30.: OLED
- 31.: Direction normale au plan de l'OLED

## Revendications

1. Système optique de véhicule automobile, notamment d'un dispositif de signalisation et/ou d'éclairage, agencé pour émettre une lumière dont l'intensité est maximale selon une direction optique privilégiée (20) donnée, où le système comporte:
- une source surfacique de lumière (30) présentant une paroi avant émettant une lumière dont l'intensité est maximale selon une direction principale d'émission (31),
- un guide optique (1) comprenant une face d'entrée (2) et une face de sortie (3) formant au moins en partie une face externe du système, le système étant agencé de sorte que la lumière émise par la source surfacique pénètre dans le guide par la face d'entrée (2) et s'échappe du guide par la face de sortie (3),
- le guide optique (1) étant conformé de sorte que l'intensité de la lumière en sortie du système soit maximale selon une direction sensiblement identique à la direction optique privilégiée (20) ; où
la source surfacique de lumière (30) comprend au moins une diode électroluminescente (30) ; **caractérisé**
**par le fait que** le système comporte au moins une face de réflexion (11) et agencé pour que la surface de réflexion (11) réfléchisse sur la face de sortie (3) la lumière provenant de la face d'entrée (2) du guide optique, **par le fait que** la diode électroluminescente est une diode électroluminescente organique (OLED)
et **par le fait que** la direction principale est distincte de la direction privilégiée.

2. Système selon la revendication précédente, **caractérisé en ce que** l'aire d'émission de la source surfacique de lumière est supérieure à 1 cm².

3. Système selon l'une des revendications précédentes, **caractérisé en ce que** la source lumineuse présente une forte directivité d'émission dans la direction perpendiculaire à sa surface émettrice, comparativement aux diodes électroluminescentes lambertiennes.

4. Système selon l'une des revendications précédentes, **caractérisé en ce que** la source lumineuse a une luminance d'au moins 5 000 Cd/m2.

5. Système selon l'une quelconque des revendications précédentes dans lequel une portion de la face externe comporte un masque (15) optique recouvrant partiellement le guide optique (1) de sorte que la portion de la face externe non masquée définisse la face de sortie (3).

6. Système selon l'une quelconque des revendications précédentes dans lequel la face de sortie (3) est galbée ou arrondie.

7. Système selon l'une quelconque des revendications précédentes dans lequel la face de sortie (3) forme un contour, de préférence un anneau ou le pourtour d'un polygone,

8. Système selon l'une quelconque des revendications précédentes comportant des reliefs dilffusants situés à l'intérieur du guide optique (1) et conformés pour former des motifs volumiques.

9. Système selon l'une quelconque des revendications précédentes, formant un feu de stop ou un feu de stop surélevé ou un clignotant ou un feu de recul.

10. Projecteur ou feu de signalisation de véhicule automobile comprenant un système optique selon l'une des revendications précédentes,

11. Véhicule équipé d'un système optique de véhicule automobile selon l'une quelconque des revendications 1 à 9, comportant une carrosserie présentant une forme sensiblement continue au niveau de la jonction entre la face externe du système optique et la carrosserie.

## Patentansprüche

1. Optiksystem für Kraftfahrzeuge, insbesondere für eine Signalgebungs- und/ oder Beleuchtungsvorrichtung, das zur Abgabe eines Lichts ausgebildet ist, dessen Stärke längs einer vorgegebenen, bevorzugten optischen Richtung (20) maximal ist, wobei das System umfasst:
- eine flächige Lichtquelle (30) mit einer vorderen Wand, die ein Licht emittiert, dessen Stärke längs einer Hauptemissionsrichtung (31) maximal ist,
- einen Lichtleiter (1) mit einer Eintrittsfläche (2) und einer wenigstens teilweise eine Außenseite des Systems bildenden Austrittsfläche (3), wobei das System derart ausgebildet ist, dass das von der flächigen Lichtquelle emittierte Licht durch die Eintrittsfläche (2) in den Lichtleiter gelangt und den Lichtleiter durch die Austrittsfläche (3) verlässt,
- wobei der Lichtleiter (1) derart ausgebildet ist, dass die Stärke des aus dem System austretenden Lichts in einer im Wesentlichen der bevorzugten optischen Richtung (20) entsprechenden Richtung maximal ist;
wobei die flächige Lichtquelle (30) wenigstens eine Leuchtdiode (30) umfasst; **dadurch gekennzeichnet, dass** das System wenigstens eine Reflexionsfläche (11) aufweist, die so angeordnet ist, dass die reflektierende Oberfläche (11) das von der Eintrittsfläche (2) des Lichtleiters stammende Licht auf die Austrittsfläche (3) reflektiert,
dass die Leuchtdiode eine organische Leuchtdiode (OLED) ist, und
dass die Hauptrichtung sich von der bevorzugten Richtung unterscheidet.

2. System nach dem vorhergehenden Anspruch,
**dadurch gekennzeichnet, dass** die Emissionsfläche der flächigen Lichtquelle größer ist als 1 cm².

3. System nach einem der vorhergehenden Ansprüche,
**dadurch gekennzeichnet, dass** die Lichtquelle in der zur emittierenden Fläche senkrechten Richtung, im Vergleich zu Lambert-Leuchtdioden, eine hohe Richtwirkung bei der Lichtemission aufweist.

4. System nach einem der vorhergehenden Ansprüche,
**dadurch gekennzeichnet, dass** die Lichtquelle eine Leuchtdichte von wenigstens 5.000 Cd/m² hat.

5. System nach einem der vorhergehenden Ansprüche,
bei dem ein Abschnitt der Außenseite eine optische Abdeckung (15) aufweist, die den Lichtleiter (1) teilweise solchermaßen abdeckt, dass der Abschnitt der nicht abgedeckten Außenseite die Austrittsfläche (3) bildet.

6. System nach einem der vorhergehenden Ansprüche,
bei dem die Austrittsfläche (3) gewölbt oder gerundet ist.

7. System nach einem der vorhergehenden Ansprüche,
bei dem die Austrittsfläche (3) eine Kontur bildet, vorzugsweise einen Ring oder den Umriss eines Polygons.

8. System nach einem der vorhergehenden Ansprüche,
mit lichtstreuenden Profilen, die innen im Lichtleiter (1) liegen und die dazu ausgebildet sind, räumliche Muster zu bilden.

9. System nach einem der vorhergehenden Ansprüche,
das eine Bremsleuchte oder eine hochgesetzte Bremsleuchte oder eine Blinkleuchte oder eine Rückfahrleuchte bildet.

10. Scheinwerfer oder Signalleuchte für Kraftfahrzeuge mit einem Optiksystem nach einem der vorhergehenden Ansprüche.

11. Fahrzeug, ausgestattet mit einem Optiksystem für Kraftfahrzeuge nach einem der Ansprüche 1 bis 9, mit einer Karosserie, die am Übergang zwischen der Außenseite des Optiksystems und der Karosserie eine im Wesentlichen kontinuierliche Form aufweist.

## Claims

1. Optical system for a motor vehicle, in particular for a signalling and/or lighting device, arranged to emit light, the intensity of which is maximum in a given favoured optical direction (20), wherein the system comprises:
- a surface light source (30) having a front wall emitting light, the intensity of which is maximum in a principal emission direction (31),
- an optical guide (1) comprising an entry face (2) and an exit face (3) at least forming an external face of the system, the system being arranged so that the light emitted by the surface source enters the guide through the entry face (2) and escapes from the guide through the exit face (3),
- the optical guide (1) being conformed so that the intensity of the light exiting from the system is maximum in a direction substantially identical to the favoured optical direction (20); wherein
the surface light source (30) comprises at least one light emitting diode (30);
**characterised by** the fact that the system comprises at least one reflection face (11) and is arranged so that the reflection surface (11) reflects, on the exit face (3), the light coming from the entry face (2) of the optical guide; by the fact that the light emitting diode is an organic light emitting diode (OLED) and by the fact that the principal direction is distinct from the favoured direction.

2. System according to the preceding claim, **characterised in that** the emission area of the surface light source is greater than 1 cm².

3. System according to any one of the preceding claims, **characterised in that** the light source has a strong emission directivity in the direction perpendicular to its emitting surface, compared with Lambertian light emitting diodes.

4. System according to one of the preceding claims, **characterised in that** the light source has a luminance of at least 500 Cd/m².

5. System according to any one of the preceding claims, in which a portion of the external face comprises an optical mask (15) partially covering the optical guide (1) so that the non-masked portion of the external face defines the exit face (3).

6. System according to any one of the preceding claims, in which the exit face (3) is curved or rounded.

7. System according to any one of the preceding claims, in which the exit face (3) forms a contour, preferably a ring or the circumference of a polygon.

8. System according to any one of the preceding claims, comprising diffusing reliefs situated inside the optical guide (1) and conformed so as to form volume patterns.

9. System according to any one of the preceding claims, forming a stop light or a high-level stop light or an indicator light or a reversing light.

10. Headlight or signalling light for a motor vehicle, comprising an optical system according to one of the preceding claims.

11. Vehicle equipped with a motor-vehicle optical system according to any one of claims 1 to 9, comprising bodywork having a form that is substantially continuous at the junction between the external face of the optical system and the bodywork.
